# EUROPÄISCHE PATENTSCHRIFT

(11) **EP 2 261 049 B1**
(45) Veröffentlichungstag und Bekanntmachung des Hinweises auf die Patenterteilung: **07.12.2011**
(21) Anmeldenummer: 10151959.3
(22) Anmeldetag: 28.01.2010
(51) Int. Cl.: B42B 5/10

(54) **Binden von aufeinander gestapelten Flachteilen**
Connection of flat parts stacked on top of each other
Lien pour éléments plats empilés les uns sur les autres

(30) Priorität: 11.06.2009 DE 102009025105
(43) Veröffentlichungstag der Anmeldung: 15.12.2010
(73) Patentinhaber: Kugler-Womako GmbH, 72622 Nürtingen (DE)
(72) Erfinder: Fuchs, Ferdinand, 72622 Nürtingen (DE)
(74) Vertreter: Seemann, Ralph

(56) Entgegenhaltungen:
- CH-A5- 692 912
- DE-A1- 2 200 573
- US-A- 2 239 036

## Beschreibung

Die Erfindung betrifft ein Verfahren zum Binden von aufeinander gestapelten Flachteilen, insbesondere Papierbögen, wobei die Flachteile mit Perforationen versehen sind. Ferner betrifft die Erfindung eine Vorrichtung zum Binden von aufeinander gestapelten Flachteilen, insbesondere Papierbögen, wobei die Flachteile mit Perforationen versehen sind, sowie gebundene Flachteile, insbesondere Papierbögen.

Blöcke oder gestapelte Flachteile aus Papier oder dergleichen, wie z.B. Prospekte, Bedienungsanleitungen, Kalender, Schreibblöcke, werden, wenn diese aufgeklappt werden sollen, mit einem Binderücken oder dergleichen gebunden.

Darüber hinaus ist bekannt, dass Papierstapel wie Schreibblöcke oder Notizblöcke unter Verwendung von Klebestreifen oder von Drahtkämmen oder dergleichen miteinander an einer Seite verbunden sind.

Beispielsweise ist in EP-B-0 704 322 ein Binderücken zum Zusammenhalten eines Stapels von Blättern beschrieben, wobei das Rückenteil und Finger des Binderückens als eine einlagige einstückige Kunststoffbindung offenbart sind, die im Spritzgussverfahren hergestellt wird.

Darüber hinaus ist ferner in WO-A-2006/090644 eine mehrlagige, einstückige Papierkammbindung mit ringförmigen Schlaufen offenbart.

Dokument US-A-2239036 offenbart ein
"Verfahren zum Binden von aufeinander gestapelten Papierbögen, wobei die Papierbögen mit Perforationen zur Aufnahme von Fingern eines Außenblatts versehen sind, wobei ein Außenblatt mit mehreren Fingern bereitgestellt wird und die Finger in die Perforationen der gestapelten Flachteile eingebracht werden".

Ausgehend von diesem Stand der Technik besteht die Aufgabe der Erfindung darin, eine einfache und feste Bindung von Papierlagen bzw. Papierstapeln bereitzustellen, wobei es möglich sein soll, eine variabel gestaltbare und/oder variabel herstellbare Bindung bereitzustellen.

Gelöst wird diese Aufgabe durch ein Verfahren zum Binden von aufeinander gestapelten Flachteilen, insbesondere Papierbögen, wobei die Flachteile mit mehreren Perforationen zur Aufnahme von Fingern bzw. zungenartigen Abschnitten eines Außenblatts versehen sind, wobei in einem Vorbereitungsschritt an einem, insbesondere fingerfreien oder zunächst oder anfangs fingerlosen, Außenblatt mehrere einzelne Finger angeordnet werden, so dass ein Außenblatt mit mehreren bzw. einer Vielzahl von Fingern bereitgestellt wird, und wobei die Finger des Außenblatts in einem vorbestimmten Bereich mit einem Klebemittel versehen sind oder werden, die Finger in die Perforationen der gestapelten Flachteile derart eingebracht werden, dass die Finger jeweils spiralförmig nach Art einer aufgewickelten Rolle als Schlaufe gebogen werden oder sind, wobei ein, vorzugsweise klebemittelfreier, Bereich der Finger jeweils mit einem mit Klebemittel versehenen Bereich des jeweiligen Fingers überlappend in Kontakt gebracht wird.

Die Erfindung beruht auf dem Gedanken, dass in einem Vorbereitungsschritt ein anfangs fingerfreies oder bindezungenfreies Auβenblatt, z.B. ein Bodenblatt ohne Finger bzw. Bindezungen oder dergleichen mit Fingern versehen wird, wobei einzelne oder vereinzelte Finger oder Bindezungen am Außenblatt angeordnet, vorzugsweise dauerhaft befestigt, werden. Insbesondere ist vorgesehen, dass die einzelnen oder vereinzelten Finger oder Bindezungen am Außenblatt jeweils separat angeordnet oder angeklebt werden oder sind.

Durch das dadurch bereitgestellte bzw. in einer Außenblattzusammenstelleinrichtung konfektionierte Außenblatt mit daran nach außen weisenden oder nach außen ragenden freien Enden als Finger oder Bindezungen wird ein mehrteiliges Außenblatt zum Einbringen in die Perforationen der zu bindenden, gestapelten Flachteile hergestellt, wobei das Material und die geometrischen Eigenschaften der Finger und/oder das Material und die geometrischen Eigenschaften des Außenblatts nach einer vorbestimmten Anforderung jeweils entsprechend ausgewählt werden und aufeinander abgestimmt bzw. zusammengestellt werden. Beispielsweise wird es dadurch möglich, ein mehrteiliges Außenblatt mit unterschiedlich farbigen Fingern und/oder unterschiedlich dicken und/oder langen Fingern etc. zum Binden der Flachteile variabel herzustellen oder bereitzustellen. Insbesondere sind die Bindezungen an einer Seite einer Grundfläche des Außenblatts bzw. Bodenblatts angeordnet.

Die Grundfläche dieses Außenblatts bzw. Bodenblatts oder Deckenblatts entspricht dabei der Grundfläche der miteinander zu verbindenden Papierbögen bzw. Flachteile. Dadurch, dass die am Außenblatt durch einen Vorbereitungsschritt angeordneten bzw. befestigten Finger bzw. Bindezungen als freie Enden von der Grundfläche des Außenblatts rechtwinklig und parallel zueinander abstehen, kann ein mehrstoffiges und/oder mehrteiliges, d.h. nicht-einstückiges, Außenblatt bereitgestellt werden, so dass beispielsweise, wenn die Grundfläche des Außenblatts aus Papier hergestellt ist, die Zungen bzw. Bindefinger bzw. Schlaufen oder dergleichen dann aus einem anderen Material hergestellt sind. Ferner können die am Außenblatt angeordneten endseitig separaten Finger untereinander unterschiedlich z.B. im Material und/oder in der Dicke und/oder in der Länge und/oder Farbe und/oder in der Form bzw. Gestaltung sein.

In Falle eines einstoffigen, mehrteiligen Außenblatts, d.h. dass die Finger und das Außenblatt aus demselben Material hergestellt sind, sind für eine Wertstoffverwertung eines damit gebundenen Schreibblocks komplett aus Papier keine Zerlegungsprozesse auszuführen, die ansonsten beispielsweise bei einer Drahtkammbindung eines Schreibblocks mit einem Drahtkamm aus Metall notwendig sind.

Im Rahmen der Erfindung ist es denkbar, dass für das Außenblatt mit den Fingern als auch für die Flachteile andere Stoffe bzw. Materialien, wie z.B. Kunststoff, verwendet werden können, wobei wiederum das Außenblatt mit den durch einen Bearbeitungsschritt daran angeordneten Fingern aus demselben Werkstoff hergestellt sein können. Auch in diesem Fall sind für eine Wertstoffverwertung eines gebundenen Schreibblocks beispielsweise komplett aus Kunststoff keine Zerlegungsprozesse auszuführen, die ansonsten beispielsweise bei einer Drahtkammbindung eines Schreibblocks mit einem Drahtkamm aus Metall notwendig sind.

Vorzugsweise weisen die Finger bzw. Bindezungen die gleiche Materialstärke bzw. Materialdicke wie die Grundfläche des Außenblatts auf. Im Rahmen der Erfindung ist es ebenso möglich, dass die am Außenblatt angeordneten Finger bzw. Bindezungen und das Außenblatt unterschiedlich dick sind. Außerdem können in einer weiteren Ausgestaltung auch die Finger verschieden dick und/oder lang ausgebildet sein.

Darüber hinaus beruht ein weiterer Gedanke der Erfindung darauf, dass bei der Ausbildung der Bindung an einer Seite der miteinander zu bindenden Flachteile eine Schlaufenbindung oder eine Art Rollschlaufenbindung ausgebildet wird, da die als freie Enden vorgesehenen Finger bzw. Bindezungen des Außenblatts, die schlaufenförmig aufgerollt werden oder sind, in einem Kontaktbereich miteinander verbunden werden, wobei in diesem überlappenden Kontaktbereich die Bindezungen bzw. die Finger des Außenblatts nach Art einer einfachen Rolle bzw. einer mehrfachen spiralförmigen Rollung ausgebildet sind. Hierdurch wird eine Art Einfachschlaufe oder Mehrfachschlaufe, insbesondere Doppelschlaufe, ausgebildet. Dabei wird ein erster äußerer Bereich der Finger, der klebemittelfrei oder mit einem Klebemittel versehen ist, jeweils mit einem zweiten mit Klebemittel versehenen Bereich des jeweiligen Fingers überlappend in Kontakt gebracht. In einer Ausgestaltung ist oder wird auf die Finger des Außenblatts beidseits ein reaktivierbares bzw. aktivierbares Klebemittel, vorzugsweise vorab, aufgetragen.

Gemäß der Erfindung wird somit eine aufgerollte Schlaufenbindung, beispielsweise für Kalender oder für Schreibblöcke, bereitgestellt, wobei die Schlaufenbindung aus demselben Material, beispielsweise Papier oder Karton, hergestellt ist wie das Material des gesamten Außenblattes bzw. Boden-oder Deckblatts. Insbesondere wird eine derartige Einstoffbindung als Kammbindung oder auch als Mehrschlaufenbindung entsprechend den Anforderungen an die Bindung bereitgestellt. Darüber hinaus kann die Kammbindung bzw. Schlaufenbindung ein Bestandteil des Außenblatts bzw. des Bodenblatts oder des Deckenblatts mit den daran angeordneten, separaten Fingern somit mehrteilig sein, da das Außenblatt mit weiteren Teilen in Form von Fingern bereitgestellt wird.

In einer alternativen Lösung wird außerdem ein Verfahren zum Binden von aufeinander gestapelten Flachteilen, insbesondere Papierbögen, vorgeschlagen, wobei die Flachteile mit Perforationen zur Aufnahme von Fingern bzw. Bindezungen eines Außenblatts versehen sind, wobei in einem Vorbereitungsschritt an einem, insbesondere fingerfreien oder zunächst oder anfangs fingerlosen, Außenblatt mehrere einzelne Finger angeordnet werden, so dass ein Außenblatt mit mehreren Fingern bereitgestellt wird, und wobei die, vorzugsweise an ihren freien und vom Außenblatt als abstehende Enden vorgesehenen und klebemittelfreien, Finger des Außenblatts in die Perforationen der gestapelten Flachteile eingebracht werden derart, dass die Finger spiralförmig nach Art einer aufgerollten Rolle gebogen werden oder sind, wobei ein Bereich der Finger jeweils mit einem anderen Bereich des jeweiligen Fingers überlappend in Kontakt gebracht wird oder ist, wobei anschließend die überlappenden Kontaktbereiche der jeweiligen Finger, vorzugsweise mittels Strahlungsenergie und weiter vorzugsweise mittels Wärmeeintrag, miteinander unlösbar verbunden werden.

Im Rahmen der Erfindung wird unter einer unlösbaren Verbindung eine dauerhafte, und vorzugsweise verschleißfeste, Verbindung verstanden, die insbesondere nicht zerstörungsfrei beim Öffnen bzw. Lösen der Verbindung ist.

Während bei dem zuerst genannten Verfahren während der Schlaufenbildung, d.h. beim Einbringen der als freie Enden ausgebildeten Bindezungen in die Perforationen der miteinander zu verbindenden Flachteile und während der Krümmung der Finger bzw. Bindezungen aufgrund der bereits vorhandenen Klebemasse auf den jeweiligen Fingern auf der Innenseite miteinander verbunden werden, ist beim zweiten erfindungsgemäßen Verfahren vorgesehen, dass zunächst die Finger, die zunächst in die Perforationen der miteinander zu verbindenden Flachteile eingebracht werden, in einem Überlappungsbereich schlaufenartig oder aufgerollt ausgebildet sind, wobei anschließend die überlappenden Kontaktbereiche der jeweiligen Finger unlösbar bzw. dauerhaft miteinander verbunden werden. Beispielsweise ist es denkbar, dass in die Finger des Außenblatts ein Zusatzstoff eingebracht ist, der nach der Schlaufenbildung durch Beaufschlagung von Mikrowellen, UV-Strahlung oder Laserstrahlen oder IR-Strahlung bzw. Wärme, wie auch durch Ultraschallbeaufschlagung oder dergleichen, in dem Kontaktbereich reagiert und aushärtet. Im Rahmen der Erfindung ist auch ein Verschweißen zur Ausbildung einer unlösbaren Schlaufenbindung möglich. Hierdurch wird ebenfalls eine stabile Schlaufenbindung bzw. Bindeschlaufe für eine Schreibunterlage bzw. einen Schreibblock bereitgestellt.

Gemäß der Erfindung sind am Außenblatt, d.h. am Bodenblatt oder am Deckblatt die Bindeschlaufen bzw. Finger an einer Seite als freie und abstehende Enden angeordnet, wobei die Länge der freien Enden der Finger für die Bindungen derart bemessen ist, dass ein vorbestimmter gemeinsamer Überlappungsbereich beim Ausbilden der Bindeschlaufe, d.h. beim Eindrehen der Finger in die Perforationen der Flachteile entsteht. Durch den Zuschnitt der abgewickelten Finger bzw. Schlaufenzungen ist es möglich, verschiedene Schlaufendurchmesser zu erzeugen, wobei es möglich ist, mit einem Außenblatt mit entsprechenden Fingern verschiedene Dicken an Papierlagen zu binden.

In einer bevorzugten Ausführungsform des Verfahrens wird vorgeschlagen, dass die einzelnen Finger mit dem, vorzugsweise fingerfreien, Außenblatt, vorzugsweise während des Vorbereitungsschritts, verbunden werden. Hierbei werden die Finger beispielsweise mit dem Außenblatt verklebt, so dass die am Außenblatt angeordneten Enden der Finger mit dem Außenblatt dauerhaft und fest verbunden werden oder sind, wodurch die freien und vom Außenblatt nach der Vorbereitung des Außenblatts (zunächst) abstehenden Enden der Finger zum Binden der Fachteile verwendet werden oder hierfür vorgesehen sind. Nach dem Abschluss des Bindevorgangs der Flachteile sind die (ursprünglich freien) Enden der Finger, die in die Perforationen von gestapelten Flachteilen eingebracht werden oder sind, schlaufenförmig aufgewickelt oder eingedreht.

Insbesondere werden die einzelnen Finger als endliche Fingerabschnitte mit einer vorbestimmten Länge in einem Magazin oder in mehreren Magazinen bereitgestellt und werden nachfolgend aus dem Magazin oder aus den Magazinen dem mit Fingern zu versehenden Außenblatt, gleichzeitig oder in einer vorbestimmten Reihenfolge, zugeführt.

Gemäß einer alternativen Ausgestaltung des Verfahrens ist vorgesehen, dass die einzelnen Finger als endliche Fingerabschnitte mit einer vorbestimmten Länge von einem oder mehreren endlosen, vorzugsweise aufgewickelten, Fingermaterialstreifen geschnitten werden und nachfolgend die geschnittenen Fingermaterialstreifenabschnitte als Finger dem mit Fingern zu versehenden Außenblatt, gleichzeitig oder in einer vorbestimmten Reihenfolge, zugeführt werden.

Überdies zeichnet sich das Verfahren in einer Weiterbildung dadurch aus, dass vor der Anordnung der Finger an dem Außenblatt die Finger oder der Fingermaterialstreifen mittels wenigstens einer Bearbeitungseinrichtung, vorzugsweise Druckeinrichtung und/oder Prägeeinrichtung, bearbeitet werden. Mittels der Druckeinrichtung wird ein Aufdruck auf die Finger oder Bindezungen vorzugsweise in einem Bereich der Finger aufgebracht, der nach einer Schlaufenbildung sichtbar ist und beim hergestellten gebundenen (End-)Produkt erkennbar bleibt. Mittels der Prägeeinrichtung ist es möglich, die Bindezungen im Vorbereitungsschritt mit einer vorbestimmten Prägung, wie z.B. Prismen-, Rillen-, Button- oder Fensterprägung oder dergleichen, zu versehen. Beispielsweise kann es bei einer gewünschten Bindung von Papierbogenstapeln erforderlich sein, dass die als Finger ausgebildeten Bindezungen vorgerillt sind oder werden, da eine Vorrillung der Bindezungen unterstützend bei der Positionierung vor dem Verkleben auf dem Bodenblatt ist bzw. wirken kann. Bevorzugterweise ist oder wird die Rillung entlang des Langlochs auf der Innenseite des Bodenblatts angeordnet.

Vorzugsweise sind oder werden vor der Anordnung der Finger an dem Außenblatt die Finger oder der Fingermaterialstreifen mit Leim, insbesondere einem Leimbild, versehen und/oder ist oder wird das Außenblatt mit Leim, insbesondere mit einem vorbestimmten Leimbild, versehen. Insbesondere werden die Enden der Finger, die am Außenblatt angeordnet und mit dem Außenblatt verbunden werden, mit Leim oder einem Kleber oder dergleichen versehen, wobei während des Vorbereitungsschritts des Außenblatts die freien und vom Außenblatt abstehenden Enden der Finger oder Bindezungen nicht beleimt werden.

Außerdem ist es in einem Verfahrensschritt vorteilhaft, dass zur Anordnung der Finger an dem Außenblatt die einzelnen Finger in jeweilige Perforationen des Außenblatts eingebracht werden, wobei eines der Enden der Finger jeweils mit dem Außenblatt verbunden wird und die jeweiligen anderen Enden der Finger als freie Enden vom Außenblatt abstehen, wobei insbesondere die am Außenblatt angeordneten Finger derart angeordnet werden, dass die Finger jeweils die, vorzugsweise an einem Rand des Außenblatts ausgebildeten, Stege der jeweiligen Perforationen hintergreifen. Hierbei ist es möglich, dass die am Außenblatt angeordneten Enden der Finger nach dem Bindevorgang am hergestellten, gebundenen Flachteilestapel innenliegend angeordnet sind und daher von außen nicht sichtbar sind.

Ferner ist es bei einer Ausgestaltung des Verfahrens günstig, dass die mit dem Außenblatt verbundenen Enden der Finger nach Binden der aufeinander gestapelten Flachteile innen und den gebundenen Flachteilen zugewandt angeordnet werden oder sind.

Im Rahmen der Erfindung ist es ebenfalls möglich, dass anstelle des Vorbereitungsschritts auch ein mit mehreren Fingern versehenes, nicht-einstückiges Außenblatt bereitgestellt wird. Hierbei sind die Außenblätter derart ausgebildet, dass auf den Außenblättern oder Bodenblättern die einzelnen Finger angeordnet sind, wobei die Finger und das jeweilige Außenblatt nicht aus einem Stück, z.B. einem Papierbogen, hergestellt sind.

Darüber hinaus zeichnet sich eine Ausgestaltung des Verfahrens dadurch aus, dass das mit den daran angeordneten einzelnen Fingern bzw. mit den einzelnen Bindezungen bereitgestellte Außenblatt zu den gestapelten Flachteilen flach gefördert wird, wobei während der Förderung des Außenblatts auf die, insbesondere freien Enden der, Finger bzw. Bindezungen des Außenblatts Klebemasse aufgebracht wird oder ist und wobei die äußeren freien Enden der Finger in die Perforationen der Flachteile eingebracht werden, die unter Weiterförderung des Außenblatts in Kontakt mit den mit Klebemasse versehenen Bereichen der Finger gebracht werden. Hierdurch wird die Schlaufenbindung der Finger entsprechend fixiert, wobei die geformte Schlaufe an der Übergangsstelle vorzugsweise mit Klebstoff fixiert wird, wodurch verhindert wird, dass aus der gebildeten Schlaufe gebundenes Material bzw. Flachteile des Stapels entnommen werden können, da im Kontaktbereich der in sich aufgerollten Finger bzw. Bindezungen eine dauerhafte und unlösbare Verbindung ausgebildet ist.

Weiterhin ist gemäß einer vorteilhaften Ausgestaltung des Verfahrens vorgesehen, dass die Klebemasse auf die Innenseite der Finger des Außenblatts, insbesondere benachbart zur Grundfläche des Außenblatts, aufgebracht wird, wodurch die äußeren freien Enden der Finger bzw. die Endbereiche der Finger während des Einbringvorgangs in die Perforationen der Flachteile gebogen oder gekrümmt werden und nach der Bildung einer vollständigen Schlaufe in Kontakt mit dem auf dem Finger ausgebildeten Klebebereich in Kontakt gebracht werden. Besonders vorteilhaft ist es, wenn als Klebemasse oder Klebemittel ein reaktivierbarer Klebestoff eingesetzt bzw. verwendet wird. Hierdurch wird in vorteilhafter Weise jegliche oder eine Klebstoffverunreinigung während des Bindevorgangs unterbunden bzw. vermieden.

Um ein einfaches Einbringen der freien Enden der Finger bzw. Bindezungen des Außenblatts zu erreichen, ist weiterhin vorgesehen, dass die zu verbindenden Flachteile vor der Herstellung des gebundenen Stapels jeweils gegeneinander verschoben angeordnet sind oder werden, so dass die Perforationen der Flachteile, vorzugsweise im Querschnitt, bogenförmig oder teilkreisförmig angeordnet sind, so dass die Perforationen der Fläche eine Art gebogenen Kanal für die Bindezungen bilden.

Überdies ist es in einer Ausgestaltung vorteilhaft, wenn während einer, vorzugsweise linearen, Förderung des flachen Außenblatts vor Einbringen der Finger in die Perforationen der Flachteile Klebemasse auf die Finger abschnittsweise aufgebracht wird. Insbesondere wird dabei die Klebemasse auf die Innenseite der Finger bzw. Bindezungen des Außenblatts aufgebracht, die nach Ausbildung der ring- bzw. schlaufenförmigen Bindung den gestapelten bzw. gebundenen Flachteilen zugeordnet ist. Hierbei wird die Klebemasse im Wurzelbereich der Finger zwischen der Grundfläche des Außenblatts und äußeren freien Enden bzw. Endabschnitten der Finger aufgebracht, wobei die äußeren freien Enden bzw. Endabschnitte der Finger, die zuerst in die Perforationen eingebracht werden, klebemittelfrei sind.

In einer Ausgestaltung ist es möglich, dass die äußeren freien Enden bzw. Endabschnitte der Finger mit einem reaktivierbaren Klebstoff bzw. Klebemittel beschichtet sind, der erst nach der Schlaufenbindung und durch Beaufschlagung mit Energie, z.B. Wärmeenergie, reagiert und dadurch zunächst anweicht und nachfolgend aushärtet, um eine unlösbare Verbindung der gebildeten Schlaufen zu erreichen. Dabei kann der reaktivierbare Klebstoff auf einer oder auf beiden Seiten der Finger aufgetragen oder aufgebracht sein.

In einer weiteren Ausgestaltung ist es denkbar, dass auch die äußeren Enden bzw. Endabschnitte der Finger einen, vorzugsweise eingebundenen oder integrierten, Zusatzstoff nach Art eines Festigers oder dergleichen aufweisen, der erst nach der Schlaufenbindung und nach einer entsprechenden Aktivierung durch Beaufschlagung mit Energie reagiert und dadurch aushärtet, um eine unlösbare Verbindung der gebildeten Schlaufen zu erreichen.

Darüber hinaus zeichnet sich das Verfahren dadurch aus, dass während des Einbringens der Finger in die Perforationen der Flachteile die Grundfläche des Außenblatts, an dem die Finger angeordnet sind, und die gestapelten Flachteile geneigt zueinander angeordnet sind oder werden, wodurch die Schlaufenbildung bzw. das Einbringen der Finger in die Perforationen erleichtert wird.

Des Weiteren wird die Aufgabe gelöst durch eine Vorrichtung zum Binden von aufeinander gestapelten Flachteilen, insbesondere Papierbögen, mit einem, vorzugsweise metallfreien Bindemittel, wobei die Flachteile mit Perforationen versehen sind, die dadurch weitergebildet wird, dass eine Außenblattzusammenstelleinrichtung vorgesehen ist, so dass mittels der Außenblattzusammenstelleinrichtung an einem, insbesondere fingerfreien, Außenblatt mehrere einzelne Finger angeordnet werden oder anordbar sind, so dass ausgangsseitig der Außenblattzusammenstelleinrichtung ein Außenblatt mit mehreren Fingern zum Einbringen in eine Fingereinbringvorrichtung bereitgestellt wird oder ist, dass eine Fingereinbringvorrichtung zum Einbringen von Fingern eines Außenblatts für die Flachteile vorgesehen ist, derart, dass die Finger spiralförmig gebogen bzw. aufgerollt gebogen sind oder werden und ein Bereich der in die Perforationen der Flachteile eingebrachten Finger überlappend mit einem anderen Bereich des jeweiligen Fingers in Kontakt gebracht wird oder ist, und wobei eine Fördereinrichtung für die Förderung des mit Fingern ausgebildeten Außenblatts vorgesehen ist, so dass jeweils ein Außenblatt zu der Fingereinbringeinrichtung förderbar ist, wobei an der Fingereinbringeinrichtung eine Aufnahme für einen zu bindenden Stapel aus Flachteilen vorgesehen ist. Das für die Bindung vorgesehene Bindemittel ist dabei als eine Vielzahl von Fingern oder Bindezungen, die in die Perforationen der Flachteile eingreifen bzw. mit den Perforationen in Eingriff gebracht werden, ausgebildet. Insbesondere ist das Bindemittel als Außenblatt mit daran angeordneten Fingern ausgebildet.

Unter Verwendung der Vorrichtung zusammen mit einem zu bindenden Stapel von Flachteilen sowie einem Außenblatt mit entsprechenden Fingern bzw. Bindezungen ist es möglich, eine dauerhafte Bindung der Flachteile auszubilden.

Mittels der als Außenblattvorbereitungsseinrichtung ausgebildeten Außenblattzusammenstelleinrichtung werden, vorzugsweise in einem Vorbereitungsschritt, einzelne Bindezungen oder Finger am anfänglich finger- oder bindezungenfreien Außenblatt angeordnet, insbesondere dauerhaft befestigt oder angeklebt, so dass anschließend das mit Bindezungen bzw. Fingern als freie Ende versehene bzw. vorbereitete Außenblatt der Fingereinbringvorrichtung zugefördert wird.

Weiter ist vorteilhafterweise bei der Vorrichtung vorgesehen, dass die Außenblattzusammenstelleinrichtung wenigstens ein oder mehrere Magazine für die einzelnen Finger endlicher Länge aufweist und dass eine Fingerüberführungseinrichtung vorgesehen ist, so dass mittels der Fingerüberführungseinrichtung die Finger dem fingerfreien Außenblatt zuführbar sind. Insbesondere werden dadurch die Finger in dafür vorgesehene Perforationen oder Langlöcher des Außenblatts eingebracht.

Des Weiteren zeichnet sich eine Ausgestaltung der Vorrichtung dadurch aus, dass die Außenblattzusammenstelleinrichtung wenigstens eine Aufnahmeeinrichtung für wenigstens einen, vorzugsweise endlosen und/oder aufgewickelten, Fingermaterialstreifen und eine Schneideinrichtung zum Schneiden des, vorzugsweise teilweise abgewickelten, Fingermaterialstreifens in Fingermaterialstreifenabschnitte als einzelne Finger endlicher Länge aufweist und dass eine Fingerüberführungseinrichtung vorgesehen ist, so dass mittels der Fingerüberführungseinrichtung die Finger dem fingerfreien Außenblatt zuführbar sind.

Gemäß einer weiteren Ausführungsform der Vorrichtung ist vorgesehen, dass die Außenblattzusammenstelleinrichtung wenigstens eine Bearbeitungseinrichtung für den Fingermaterialstreifen, vorzugsweise Druckeinrichtung und/oder Prägeeinrichtung, aufweist, wobei insbesondere die Bearbeitungseinrichtung bezogen auf die Förderrichtung der dem Außenblatt zugeführten Finger vor dem Ort des Zusammenstellens des Außenblatts mit den Fingern angeordnet ist.

Außerdem ist es vorzugsweise bei der Vorrichtung günstig, dass für die Außenblattzusammenstelleinrichtung eine Leimauftragseinrichtung für die einzelnen Finger oder eine Leimauftragseinrichtung für den, vorzugsweise endlosen, Fingermaterialstreifen und/oder eine Leimauftragseinrichtung für das Außenblatt vorgesehen sind.

Darüber hinaus zeichnet sich die Vorrichtung dadurch aus, dass eine Fingerverbindeeinrichtung an der Fingereinbringeinrichtung derart angeordnet ist, wobei insbesondere die Fingereinbringeinrichtung eine Bindeschlaufenformeinrichtung und/oder eine Führungsschale aufweist, wodurch die überlappenden Kontaktbereiche der aufgerollten Finger miteinander verbunden sind. Hierdurch wird eine Art Schlaufenbildungsvorrichtung ausgebildet, wobei das Außenblatt mit den daran angeordneten oder angeklebten Fingern bzw. Bindezungen zugeführt wird und durch die Fingereinbringeinrichtung in die Perforationen der Flachteile eingedreht bzw. eingebracht wird. Insbesondere weist die Bindeschlaufenformeinrichtung eine oder mehrere Führungsschalen auf, wobei in einer Ausgestaltung für jeweils einen Finger oder eine Bindezunge eines Außenblatts jeweils wenigstens eine Führungsschale vorgesehen ist.

Außerdem zeichnet sich die Vorrichtung in einer Ausgestaltung dadurch aus, dass an der Fördereinrichtung eine Klebemittelaufbringeinrichtung angeordnet ist, so dass Klebemittel auf einen Bereich der Finger des Außenblatts jeweils aufbringbar ist.

Dazu ist weiter vorgesehen, dass die Klebemittelaufbringeinrichtung während der Förderung des Außenblatts entlang der Klebemittelaufbringeinrichtung Klebemittel aufbringt.

Ferner zeichnet sich eine Ausführungsform der Vorrichtung dadurch aus, dass die Fördereinrichtung für das Außenblatt als ein von einer Unterdruckquelle mit Unterdruck beaufschlagbarer Saugbandförderer ausgebildet ist und/oder ein Nockenband und/oder einen Saugtisch aufweist. Außerdem ist es im Rahmen der Erfindung möglich, auch, vorzugsweise polierte, Saugleisten, für die Förderung des mit den Fingern versehenen Außenblatts auf einem Fördertisch zu verwenden.

Eine weitere Lösung der Aufgabe besteht darin, dass gebundene Flachteile, insbesondere Papierbögen, bereitgestellt werden, wobei ein Außenblatt mehrere, vorzugsweise parallel und/oder nebeneinander, (endseitig) separat angeordnete einzelne Finger aufweist, wobei die Finger eines Außenblatts in Perforationen der gestapelt angeordneten Flachteile angeordnet sind, wobei die Finger spiralförmig gebogen oder (auf-)gerollt sind und ein Bereich der Finger überlappend mit einem anderen Bereich des jeweiligen Fingers in Kontakt gebracht ist, wobei die Finger im Kontaktbereich der Finger unlösbar miteinander verbunden sind, und wobei die von den gebildeten Schlaufen abgewandten Enden der einzelnen Finger mit einem Außenblatt verbunden sind, die insbesondere erhältlich sind durch die Ausführung des voranstehend beschriebenen Verfahrens, insbesondere unter Verwendung einer voranstehend beschriebenen Vorrichtung. Zur Vermeidung von Wiederholungen wird auf die obigen Ausführungen zum Verfahren und zur Vorrichtung ausdrücklich verwiesen.

Überdies ist bei der Ausgestaltung der gebundenen Flachteile bevorzugt, dass die Enden der einzelnen Finger an der Innenseite des Außenblatts angeordnet sind, wobei insbesondere die Finger jeweils die, vorzugsweise an einem Rand des Außenblatts ausgebildeten, Stege der jeweiligen für die am Außenblatt für die Finger vorgesehenen Perforationen hintergreifen.

Vorzugsweise sind weiterhin die Enden der einzelnen Finger an der Außenseite des Außenblatts angeordnet.

Dazu ist weiter vorgesehen, dass das Außenblatt und die Finger des Außenblatts aus im Wesentlichen dem gleichen nichtmetallischen, einlagigen Material bestehen und/oder im Wesentlichen die gleiche Dicke aufweisen.

Dabei ist es in einer alternativen, bevorzugten Weiterbildung von Vorteil, dass das Außenblatt und die Finger aus verschiedenen, insbesondere nichtmetallischen, Materialien bestehen und/oder unterschiedlich dick und/oder farblich unterschiedlich sind oder dass die Finger aus verschiedenen, insbesondere nichtmetallischen, Materialien bestehen und/oder unterschiedlich dick und/oder unterschiedlich breit und/oder unterschiedlich lang und/oder farblich unterschiedlich sind.

Hierdurch werden variable und nach den Anforderungen an die herzustellenden oder hergestellten gebundenen Flachteile leicht anpassbare Varianten auf einfache Weise erreicht.

Überdies ist es vorteilhaft, wenn die Finger, insbesondere im Sichtbereich, eine Prägung und/oder einen Aufdruck aufweisen und/oder die Finger, insbesondere im Fügebereich zum Außenblatt, mindestens eine Rillung quer zur Längserstreckung der Finger aufweisen.

Bei einer bevorzugten Ausgestaltung der als (End-)Produkt hergestellten gebundenen Flachteile entspricht der Abstand zwischen zwei Bindezungen oder Finger der Breite der Bindezungen bzw. der Finger.

Bei einer alternativen bevorzugten Ausgestaltung der als (End-)Produkte hergestellten gebundenen Flachteile sind lediglich zwei oder drei Bindezungen oder Finger vorgesehen, deren Breite größer als der Abstand zwischen den Bindezungen oder Fingern ist.

Insbesondere ist es günstig, wenn bei den gebundenen Flachteilen das Außenblatt und die Finger des Außenblatts und die Flachteile aus dem gleichen Material bestehen oder hergestellt sind.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Nachfolgend wird die Erfindung anhand eines Ausführungsbeispiels ohne Beschränkung des allgemeinen Erfindungsgedankens exemplarisch beschrieben, wobei bezüglich aller im Text nicht näher erläuterten erfindungsgemäßen Einzelheiten ausdrücklich auf die Figuren verwiesen wird. Es zeigen:
- Fig. 1: schematisch eine Ansicht einer Bindevorrichtung zur Herstellung von gebundenen Papierbögen in einer Seitenansicht;
- Fig. 2: eine schematische Detailansicht der Vorrichtung in einem Ausschnitt;
- Fig. 3: schematisch eine Arbeitsposition der Bindevor- richtung;
- Fig. 4a, 4b: schematisch eine einfach eingedrehte bzw. her- gestellte Bindeschlaufe;
- Fig. 5a, 5b: schematisch eine doppelt eingedrehte bzw. her- gestellte Bindeschlaufe;
- Fig. 6: schematisch einen Teil der Bindevorrichtung zur Entnahme eines gebundenen Papierstapels;
- Fig. 7: schematisch eine weitere Arbeitsposition an der Bindevorrichtung;
- Fig. 8a: eine schematische Draufsicht auf die Bindevor- richtung unter Weglassung der Schlaufenformein- richtung;
- Fig. 8b, 8c: eine schematische Seitenansicht auf einen mit Bindezungen gefüllten Magazinschacht (Fig. 8b) und auf eine einen aufgewickelten Materialstrei- fen aufgenommene Bobine, die oberhalb eines Fördertisches einer Bindevorrichtung angeordnet sind;
- Fig. 9: schematisch eine Draufsicht auf einen Papierbo- gen eines zu bindenden Papierstapels;
- Fig. 10a, 10b: schematisch jeweils Ansichten eines Bodenblatts auf die Innenseite (Fig. 10a) und auf die Außen- seite (Fig. 10b);
- Fig.10c: schematisch einen Querschnitt durch ein Boden- blatt mit einer an einem Ende an der Innenseite angeordneten bzw. befestigten Bindezunge;
- Fig. 10d, 10e: schematisch eine Draufsicht auf ein Außenblatt bzw. Bodenblatt mit verschieden langen Binde- zungen;
- Fig. 11: schematisch eine perspektivische Ansicht eines als (End-)Produkt hergestellten und gebundenen Papierbogenstapels und
- Fig. 12: einen schematischen Querschnitt durch einen gebundenen Papierbogenstapel.

In den folgenden Figuren sind jeweils gleiche oder gleichartige Elemente bzw. entsprechende Teile mit denselben Bezugsziffern versehen, so dass von einer entsprechenden erneuten Vorstellung abgesehen wird.

In Fig. 1 ist schematisch der Aufbau einer Bindevorrichtung 10 zum Binden eines aus mehreren Papierbögen gebildeten Stapels 14 im Ausschnitt gezeigt.

Der Stapel 14 besteht aus mehreren Papierbögen, wie sie schematisch in Fig. 9 in einer Draufsicht dargestellt sind. Der in Fig. 9 dargestellte Papierbogen 140 verfügt über eine rechtwinkelige Grundfläche, wobei im (oberen) Randbereich mehrere Perforationslöcher 141 ausgebildet sind. Die Perforationslöcher 141 sind als langgezogene Schlitze ausgebildet, wobei bei einer blockweisen Anordnung bzw. stapelweisen Anordnung von mehreren Papierbögen 140 eine Art schlitzartiger Kanal durch die Perforationslöcher 141 ausgebildet wird.

Der in Fig. 1 schematisch dargestellte Stapel 14 aus aufeinander gestapelten Papierbögen ist an der Oberseite mit einem aufgelegten Deckblatt 142 auf einem geneigt angestellten Auflagetisch 19 angeordnet.

Die Bindevorrichtung 10 verfügt über einen horizontal ausgerichteten Fördertisch 30, der unterhalb des Auflagetisches 19 angeordnet ist. Um den Papierstapel 14 zusammen mit dem Deckblatt 142 auf dem schräg angestellten Auflagetisch 19 zu positionieren, ist bzw. sind am unteren Ende des Auflagetisches 19 ein oder mehrere verschwenkbare Stapelformer 21 mit teilkreisförmigen Anlageflächen für den Papierstapel 14 angeordnet, so dass die Perforationen 141 des Papierstapels im Querschnitt einen teilkreisförmigen Kanal bilden.

Die Stapelformer 21 verfügen an der Oberseite über einen nasenartigen Vorsprung 121, wodurch die Höhe bzw. Dicke des zu bindenden Papierstapels 14 begrenzt ist. Die Stapelformer 21 sind an einem Schwenkarm 122 angeordnet, so dass die Stapelformer 21 nach unten weggeschwenkt werden können.

Darüber hinaus verfügt der Auflagetisch 19 seitlich über entsprechende Führungsplatten 20, wodurch der Papierstapel 14 im Zusammenwirken mit den Stapelformern 21 exakt positioniert wird, so dass die Perforationen 141 des Papierstapels 14 schlitzartige Kanäle mit einem vorbestimmten Krümmungsradius ausbilden.

Oberhalb des unteren Endes des Ablagetisches 19 bzw. oberhalb der Stapelformer 21 ist eine Bindeschlaufenformeinrichtung 22 angeordnet, wobei die Bindeschlaufenformeinrichtung 22 an einem Trage- oder Gestellarm 125 verschwenkbar ausgebildet ist. In Fig. 1 ist die Bindeschlaufenformeinrichtung 22 im abgeschwenkten Zustand dargestellt. Die Bindeschlaufenformeinrichtung 22 ist über einen Gestellpunkt soweit eingeschwenkt (vgl. Fig. 2), bis sie konzentrisch mit den Stapelformern 21 ausgebildet ist.

Darüber hinaus verfügt der Fördertisch 30 der Bindevorrichtung 10 über perforierte Saugriemen 12, die über äußere Rollen 32 (vgl. Fig. 8b), 33 geführt sind. Unterhalb der Saugriemen 12 ist eine Saugplatte 11 angeordnet, um über einen Unterdruckanschluss 18 die Saugriemen 12 bzw. ein auf den Saugriemen 12 angeordnetes Bodenblatt 15 mit Unterdruck zu beaufschlagen. Hierdurch ist das Bodenblatt 15 oberhalb bzw. auf einem Saugriemen 12 angeordnet. Am äußeren rechten Rand des Saugriemens 12 ist ein mit den Saugriemen 12 bewegbarer Anschlag 35 angeordnet, der auf dem Fördertisch 30 hin und her bewegbar ist, um das Bodenblatt 15 auf dem Fördertisch 30 zu bewegen.

In Fig. 10a und 10b sind jeweils verschiedene schematische Ansichten eines Bodenblatts 15 dargestellt, wobei die Bodenblätter 15 eine rechteckförmige Grundfläche wie die Papierbögen (vgl. Fig. 9, Bezugszeichen 140) aufweisen, wobei die Grundfläche der Bodenblätter 15 im Wesentlichen der Grundfläche der zu verbindenden Papierbögen 140 entspricht. Im Rahmen der Erfindung ist auch vorgesehen, Bodenblätter 15 zu verarbeiten, die einen mehrseitigen, insbesondere dreiseitig überstehenden, Randbereich aufweisen.

In Fig. 10a ist eine Ansicht auf die Innenseite eines Bodenblatts 15 dargestellt, während in Fig. 10b die Ansicht auf die Außenseite des Bodenblatts 15 gezeigt ist. Das als Außenblatt für einen zu bindenden Papierstapel ausgebildete Bodenblatt 15 verfügt an einer Längsseite im Randbereich der Längskante über mehrere, vorzugsweise reckteckartige und/oder ausgestanzte, Langlöcher 155, in die Bindezungen 151 einer vorbestimmten Länge eingebracht werden. Dies ist durch die in Fig. 10a unterhalb des Bodenblatts 15 schematisch dargestellten Bindezungen 151 und die eingezeichneten Pfeile vereinfacht angedeutet, wobei im vorliegenden Ausführungsbeispiel vier Bindezungen 151 vorgesehen sind, deren Abstand zueinander größer als ihre jeweilige Breite ist bzw. deren Breite kleiner als der Abstand zwischen den Bindezungen 151 ist.

Die Bindezungen 151 sind als separate Materialstreifenabschnitte einer vorbestimmten Länge ausgebildet, wobei die Bindezungen 151 in einer Ausgestaltung an einem Ende eine Prägung oder Rillung 153 oder dergleichen aufweisen können. Außerdem weisen die Bindezungen 151 an dem einen Ende, das mit dem Bodenblatt 15 verbunden wird, eine Klebefläche 154 auf, auf der ein Klebemittel aufgebracht wird oder ist. Zum Befestigen oder Anordnen der Bindezungen 151 am Bodenblatt 15 werden die Bindezungen 151 in die Langlöcher 151 eingebracht oder eingestochen, wobei an der Innenseite des Bodenblatts 15 die Klebeflächen 154 der separaten Bindezungen 151 einzeln haftend angeordnet werden, so dass die Bindezungen 151 mit ihren an der Innenseite des Bodenblatts 15 haftenden Klebeflächen 154 die zwischen den Langlöchern 155 und der Außenlängskante des Bodenblatts 15 ausgebildeten Langlochstege 156 hintergreifen (vgl. Fig. 10c).

In Fig. 10c ist ein Querschnitt durch ein Bodenblatt 15 im Ausschnitt schematisch dargestellt, wobei eine Bindezunge 151 an einem Ende an der Innenseite des Bodenblatts 15 mit ihrer endseitigen Klebefläche 154 angeordnet bzw. damit verbunden ist. Wie aus Fig. 10c ersichtlich ist, wird die Bindezunge 151 schlangenförmig oder S-förmig durch das Langloch 155 geführt, wobei das vom Bodenblatt 15 weisende freie Ende der Bindezunge 151 für die Bindung von Papierstapeln verwendet wird.

Wie aus den schematischen Ansichten von Fig. 10d, 10e ersichtlich ist, sind an einer Längsseite der für die Bindung von Papierstapeln bereitgestellten Bodenblätter 15 jeweils vier zungenartige Finger bzw. Bindezungen 151 mit ihren freien Enden angeordnet, die in die Perforationen 141 der Papierbögen 140 eingebracht werden, wobei in diesem weiteren Ausführungsbeispiel vier Bindezungen 151 vorgesehen sind, deren Abstand im Wesentlichen gleich ihrer Breite ist. Hierzu sind die Bindezungen 151 an den Stellen angeordnet, an denen bei einem Papierbogen 140 die Perforationslöcher 141 ausgebildet sind.

Um die freien, vom Bodenblatt 15 abstehenden freien Enden der Bindezungen bzw. die Bindezungen 151 des Bodenblatts 15 in die teilkreisbogenförmig ausgebildeten Kanäle der Perforationslöcher 141 von aufeinander gestapelten Papierbögen einzubringen, wird bei der Bindevorrichtung gemäß Fig. 1 jeweils ein Bodenblatt 15 auf den Saugriemen 12 angeordnet, wobei die Bindezungen 151 anfangs noch nicht beleimt sind.

Unter Verwendung der Bindevorrichtung 10 in Fig. 1 werden die Bodenblätter 15 so angeordnet, dass die Bindezungen 151 an der vom Anschlag 35 abgewandten Seite angeordnet sind, so dass die Bindezungen 151 in Richtung des Auflagetisches 19 bzw. der Stapelformeinheiten 21 zeigen.

Die Saugplatte 11 ist über einen Unterdruckanschluss 18 mit einer Unterdruckquelle verbunden, so dass durch Beaufschlagung mit Unterdruck das Bodenblatt 15 auf den Saugriemen 12 gehalten wird.

Unter einer linearen Bewegung von links nach rechts gemäß Fig. 1 werden die Bindezungen 151 zunächst unter einer oder mehreren Leimdüsen 16 oberhalb des Fördertisches 30 hindurchgeführt, so dass die Bindezungen 151 jeweils mit einer Leimspur 152 versehen werden. Hierbei werden die äußeren Enden der Bindezungen 151 nicht mit Leim bzw. mit einem Klebemittel versehen, während die an die Grundfläche des Bodenblatts 15 angrenzenden Bereiche der Bindezungen 151 mit Leim versehen sind. Der Leim wird dabei über eine Leimzuführleitung 17 den Leimdüsen 16 zugeführt.

In Fig. 10d, 10e sind die Klebemittelauftragsflächen bzw. die Leimspuren auf den Bindezungen 151 mit dem Bezugszeichen 152 bezeichnet. Die Grundfläche der Bodenblätter 15 bleibt dabei klebemittel- bzw. leimfrei.

In einer weiteren Ausgestaltung wird auf beiden Seiten der Bindezungen 151 an vorbestimmten Stellen Leim oder Kleber aufgetragen.

Die Länge sowie die Menge der Leimspuren 152 auf den Bindezungen 151 hängt dabei von der Länge der Bindezungen und von der bevorzugten Form der vorgesehenen Schlaufen für die Bindung des Papierstapels ab.

In Fig. 2 ist eine Arbeitsposition der Bindeschlaufenformeinrichtung 22 in einer Detailansicht dargestellt, wobei nach Einschwenken der Bindeschlaufenformeinrichtung 22 und durch die Betätigung eines Steuerhebels 24 Führungsschalen 23 in die vorgestanzten Perforationen 141 bzw. die vorgestanzten Bindeschlitze der Papierbögen 140 des Stapels 14 eingebracht werden. Anschließend werden die Stapelformer 21 nach unten weggeschwenkt.

Wie aus Fig. 2 ersichtlich ist, ist zwischen der Unterseite des Auflagetisches 19 und dem Saugriemen 12 des Fördertisches 30 bzw. zwischen den Enden der Führungsschalen 23 und dem Saugriemen 12 ein Spalt 40 ausgebildet, durch den das Bodenblatt 15 mit den Bindezungen 151 hindurchgeführt wird. Das jeweils auf den Saugriemen 12 angeordnete Bodenblatt 15 wird mittels des verschiebbaren Anschlags 35 in Richtung der Bindeschlaufenformeinrichtung 22 gefördert, wobei am beginnenden Radius der Führungsschalen 23 der Bindeschlaufenformeinrichtung 22 der Unterdruck an den Saugriemen 12 unterbrochen wird bzw. ist, so dass die Bindezungen 151 in die kreisförmig ausgebildeten Führungsschalen 23 einlaufen und gebogen werden (vgl. Fig. 3).

Die als Führungsverlängerung für die Bindezungen 151 ausgebildeten Führungsschalen 23 werden nach einer konzentrischen Positionierung zum Stapelformer 21 durch die Perforationen des Flachteilestapels bzw. des Stapels 14 unter Ausbildung eines Kreisbogens eingeschwenkt, so dass die Bindezungen 151 beim Einbringen in die Perforationen über einen Kreisbogen von mehr als 350°, vorzugsweise 355°, bogenförmig geführt werden bzw. sind. Um während des Einbringens bzw. des Eindrehens der Bindezungen 151 in die Perforationen des Stapels 14 die Reibung der Bindezungen 151 zu den Innenseiten der Führungsschalen 23 herabzusetzen, wird unter Verwendung einer Luftdüse Luft zwischen den Bindezungen 151 und der Innenseite der Führungsschalen 23 eingebracht, wodurch eine Art Luftlager für die Bindezungen 151 ausgebildet wird und eine Wickelbildung der Bindezungen 151 bzw. der Bindeschlaufen unterstützt wird.

Die Führungsschalen 23 übernehmen bei der Bildung der Schlaufen die Formung der Papierbögen 140 des Stapels 14 am Außenradius und führen am Innenradius die eingeschobenen Bindezungen 151 bei der Bildung der Schlaufen.

Während der Förderung des Bodenblatts 15 auf den Saugriemen 12 wird dieses mit seiner Innenseite bzw. mit seinen Bindezungen 151 unterhalb der Leimdüsen 16 hindurchgeführt, so dass die Bindezungen 151 mit einer Leimspur (vgl. Fig. 10d, 10e, Bezugszeichen 152) versehen werden. Hierdurch wird ein vorgegebener Bereich der Bindezungen 151 mit einem vorbestimmten Leimbild besprüht bzw. versehen, um anschließend nach Einbringen der Bindezungen 151 in die von den Perforationslöchern 141 gebildeten Kanäle entlang der Führungsschalen 23 gebogen zu werden. Unter fortwährendem Transport des Bodenblatts 15 werden die vorderen Enden der Bindezungen 151 auf einer kreisförmigen Bahn um 360° gefördert, wodurch die vorderen Enden der Bindezungen 151 in Kontakt mit der auf der inneren Seite aufgebrachten Leimspur 152 der Bindezungen 151 in Kontakt gebracht werden, wodurch eine unlösbare Schlaufe bzw. Bindeschlaufe gebildet wird.

In Fig. 3 ist die Arbeitssituation dargestellt, in der das Bodenblatt 15 mit den daran angeordneten bzw. innseitig angeklebten Bindezungen 151 auf den Saugringen 12 in die Bindeschlaufenformeinrichtung 22 eingebracht wird, wobei aufgrund der Krümmung der Führungsschalen 23 die Bindezungen 151 an der Innenseite der Führungsschalen 23 anliegen und so durch den schlitzartigen Kanal bzw. die schlitzartigen Kanäle im Stapel 14, der bzw. die durch die Perforationen des Papierstapels 14 gebildet werden, eingebracht werden.

In Fig. 4a ist schematisch eine einfach eingedrehte Bindeschlaufe dargestellt, die in Fig. 4b vergrößert dargestellt ist, unter Weglassung des Papierstapels 14. Wie aus Fig. 4b ersichtlich ist, ist das vordere Ende der Bindezunge 151 mit der Leimspur 152 in einem überlappenden Kontaktbereich 153 ausgebildet.

In Fig. 5a bzw. 5b ist schematisch im Querschnitt eine doppelt eingedrehte bzw. ausgebildete Bindeschlaufe im Querschnitt dargestellt, wobei in der vergrößerten Darstellung gemäß Fig. 5b ebenfalls der Papierstapel 14 aus Gründen der Übersichtlichkeit weggelassen wurde. Bei der gemäß Fig. 5a, 5b gebildeten Bindeschlaufe ist der Kontaktbereich bzw. die Leimspur 152 über einen Umfang von 360° ausgebildet. Je nach Materialstärke des Bodenblatts 15 bzw. der Bindezungen 151 kann die Stabilität der gebildeten Schlaufen erhöht werden.

Bei der gemäß Fig. 5a, 5b gebildeten Doppelschlaufe können vor der Ausbildung der Doppelschlaufe die eingeschwenkten Führungsschalen 23 zurückgeschwenkt werden, da eine bereits erzeugte Einfachschlaufe die Führung der Innenschlaufe bei der Doppelschlaufe übernimmt. Die erfindungsgemäß hergestellten Bindeschlaufen sind im Querschnitt spiralförmig ausgebildet, wobei der Kontaktbereich bzw. die Länge der Leimspur entsprechend der gewünschten Bindeschlaufenform gewählt wird bzw. vorbestimmt wird.

Nach der Bildung einer Schlaufe wird die Bindeschlaufenformeinrichtung 22 weggeschwenkt, wie dies in Fig. 6 schematisch dargestellt ist. Anschließend wird der gebundene Papierstapel 14 zusammen mit den durch die Bindezungen 151 des Bodenblatts 15 gebildeten Schlaufen aus der Bindevorrichtung vollständig entfernt, wie dies in Fig. 7 schematisch dargestellt ist.

In Fig. 8a ist schematisch die Draufsicht auf die Bindevorrichtung 10 dargestellt, wobei aus Gründen der Übersichtlichkeit von der Einzeichnung der Bindeschlaufenformeinrichtung abgesehen wurde. Wie aus Fig. 8a ersichtlich ist, verfügt der Fördertisch 30 über seitliche Führungsplatten oder Führungsschienen 13, um eine sichere Positionierung des Bodenblatts 15 auf den Saugriemen zu gewährleisten.

In Fig. 8a ist ferner ein Bodenblatt 15 eingezeichnet, wobei die Bindezungen 151 unterhalb des Auflagetisches 19 gestrichelt eingezeichnet sind. Darüber hinaus sind auch gestrichelt die Leimdüsen 16 eingezeichnet, mittels derer im Wurzelbereich der Bindezungen 151 eine Leimspur 152 (vgl. Fig. 10d) aufgebracht wird.

Wie aus Fig. 8a weiter ersichtlich ist, sind die Stapelformer 21 zwischen den Saugriemen 12 bzw. den Führungsschalen 23 der Bindeschlaufenformeinrichtung 22 angeordnet.

Die Bindevorrichtung 10 verfügt an der vom Auflagetisch 19 abgewandten Seite über ein Mehrfachmagazin 50, wobei das Mehrfachmagazin 50 mehrere Magazinschächte 51 aufweist, in denen als Materialabschnitte mit einer vorbestimmten Länge bereitgestellte Bindezungen 151 als Stapel eingefüllt sind. Aus den Magazinschächten 51 werden gleichzeitig mehrere Bindezungen 151 jeweils entnommen und zu dem auf dem Auflagetisch bzw. auf den Saugbändern 12 angeordneten fingerfreien Bodenblatt 15 zugefördert.

Während der Förderung der Bindezungen 151 von den Magazinschächten 51 zu dem Bodenblatt 12 werden vorteilhafterweise die Bindezungen 151 an einer Beleimeinrichtung vorbeitransportiert, so dass während des Transports die Klebeflächen 154 (vgl. Fig. 10a) der Bindezungen 151 mit einem Klebemittel versehen werden, um im Anschluss daran die Bindezungen 151 im Randbereich der Längsseite des Bodenblatts 15 anzuordnen.

Darüber hinaus ist es möglich, während der Zuführung der einzelnen Bindezungen 151 zu dem Bodenblatt 12, die Bodenzungen 151 mittels einer entsprechenden Bearbeitungseinrichtung mit einem Aufdruck oder einer Prägung oder dergleichen zu versehen. Hierzu ist beispielsweise die Bearbeitungseinrichtung als Druckeinrichtung oder als Prägeeinrichtung oder als Stanzeinrichtung entsprechend ausgebildet.

Um die Bindezungen 151 am Bodenblatt 12 (vgl. Fig. 10a) anzuordnen, werden die Bindezungen 151 über eine entsprechende Einrichtung, wie z.B. eine Faltweiche oder dergleichen, in die Langlöcher (vgl. Fig. 10a, Bezugszeichen 155) des Bodenblatts 12 eingebracht, so dass nach Hindurchziehen der Bindezungen 151 die mit Klebemitteln versehenen Endbereiche der Bindezungen 151 in haftenden Kontakt mit der Innenseite des Bodenblatts 12 gebracht werden. Im Rahmen der Erfindung ist es weiterhin möglich, dass die Bindezungen auch auf der (späteren) Außenseite der Bodenblätter dauerhaft angeordnet oder verbunden werden.

In Fig. 8b ist schematisch in einer Seitenansicht die Entnahme von Bindezungen 151 aus einem Magazinschacht 51 im Querschnitt schematisch dargestellt. In dem Magazinschacht 51 sind in gestapelter Weise Bindezungen 151 angeordnet, die mittels einer unterhalb des Magazinschachts 51 angeordneten Entnahmeeinrichtung in Form eines drehbaren sowie an einem Verschwenkarm verschwenkbaren Entnahmerades 60 entnommen und in ihrer Längsrichtung gefördert werden.

Benachbart zum rotierend angetriebenen Entnahmerad 60 ist eine Leimdüse 61 angeordnet, so dass unter Förderung der aufgenommenen Bindezunge 151 in einer vorbestimmten Position Leim oder Kleber oder dergleichen an einem Ende der Bindezunge 151 aufgebracht wird. Anschließend wird die beleimte Bindezunge 151 unter Verwendung entsprechender Einrichtungen am Bodenblatt 15 mit einem Ende angeordnet. Vorzugsweise entspricht die Anzahl und die Position der seitlich beabstandeten Magazinschächte 51 der Anzahl der gleichzeitig an dem Bodenblatt 15 anzubringenden Bindezungen 151.

Alternativ oder zusätzlich zu einer Beleimung der Bindezungen 151 ist es in einer Ausgestaltung der Vorrichtung möglich, dass das Bodenblatt 12 im Randbereich, in dem die Enden der Bindezungen 151 angeordnet werden, mit einem Klebemittel versehen werden, um die zugeförderten Bindezungen 151 in diesem Bereich mit dem Bodenblatt 15 zu verbinden.

In Fig. 8c ist im Querschnitt schematisch eine alternative Ausführungsform zur Zuführung von Bindezungen 151 zu einem Bodenblatt 15 schematisch dargestellt. Hierbei wird ein auf einer Bobine 80 aufgewickelter, endloser Materialstreifen von 150 mittels eines Abzugswalzenpaares 71 abgezogen und anschließend zu einer Druckeinrichtung in Form eines Druckwalzenpaares 72 gefördert, so dass auf den Materialstreifen 150 ein Aufdruck aufgedruckt wird. Vorzugsweise entspricht die Anzahl und die Position der seitlich beabstandeten Materialstreifen 150 der Anzahl der gleichzeitig auf- bzw. anzubringenden Bindezungen. Alternativ oder zusätzlich kann auch eine Prägung auf dem Materialstreifen 150 mittels einer entsprechenden Prägeeinrichtung aufgebracht werden.

Im Anschluss an die Druckeinrichtung 72 wird der endlose Materialstreifen 150 zu einer Schneideinrichtung 73 in Form einer rotierenden Messertrommel gefördert, so dass vom endlosen Materialstreifen 150 Bindezungen 151 mit eine vorbestimmten Länge geschnitten werden. Anschließend werden die geschnittenen Bindezungen 151 endlicher Länge zu einer Leimauftragungsvorrichtung in Form eines Leimwalzenpaares 74 gefördert, um an einem Ende der Bindezungen 151 Leim aufzubringen, so dass das beleimte Ende mit dem Bodenblatt 15 dauerhaft verbunden wird.

Bei einer vorteilhaften Ausbildung der Außenblattzusammenstelleinrichtung sind die Drehachsen der Fördervorrichtungen und Bearbeitungsvorrichtungen 60, 80, 71, 72, 73, 74 quer, insbesondere senkrecht, zur Förderrichtung des Bodenblatts 15 bzw. der Saugriemen 12 angeordnet.

Außerdem ist es im Rahmen der Erfindung bei einer Ausgestaltung vorgesehen, dass während der Förderung des Materialstreifens 150 oder der Bindezungen 151 diese mittels einer Brechvorrichtung auf der (späteren) Innenseite der Bindezungen gebrochen werden, wodurch die Wickelbildung bzw. Schlaufenbildung unterstützt wird. Da die gebrochenen Bindezungen 151 auf dem Saugtisch während des Transports zur Bindeschlaufenformeinrichtung flach gehalten werden, wird ein Ausknicken während des Eindrehens der Schlaufe vermieden.

Im Rahmen der Erfindung ist es möglich, dass anstelle der schematisch dargestellten Bearbeitungsvorrichtungen auch andere oder weitere Bearbeitungsvorrichtungen vorgesehen sind, um entsprechende Aufdrucke oder Prägungen oder Stanzungen oder andere Leimbilder auf den Materialstreifen 150 aufzubringen. Alternativ oder zusätzlich kann auch die Bindevorrichtung 10 über eine Leimauftragungsvorrichtung für das Bodenblatt verfügen, so dass die späteren Verbindungsstellen mit den Bindezungen auf dem Bodenblatt 15 mit Leim oder Kleber oder dergleichen versehen werden.

Darüber hinaus kann in einer weiteren, hier nicht dargestellten, Ausgestaltung der Bindevorrichtung 10 vorgesehen sein, dass von lediglich oder ausschließlich einem von einer Bobine 80 abgezogenen Materialstreifen die für jeweils ein Bodenblatt 15 erforderlichen Bindezungen, vorzugsweise nacheinander, geschnitten werden, wobei nach dem Schneiden der Bindezungen diese voneinander beabstandet werden, um mittels einer entsprechenden, hier ebenfalls nicht dargestellten Überführungseinrichtung anschließend den entsprechenden Langlöchern des Bodenblatts 15 zugestellt zu werden.

Bei dieser weiteren vorteilhaften Ausbildung der Außenblattzusammenstelleinrichtung sind die Drehachsen der Fördervorrichtungen und der Bearbeitungsvorrichtungen, wie beispielsweise die Bobinenachse, eine Druckeinrichtung, eine Querschneideinrichtung, eine Prägeeinrichtung und/oder Rilleneinrichtung, vorzugsweise parallel zur Förderrichtung des Bodenblatts 15 bzw. der Saugriemen 12 angeordnet. Hierbei kann vor oder nach dem Schneiden der Bindezungen von dem Materialstreifen eine Beleimung oder eine sonstige Bearbeitung der Bindezungen bzw. des Materialstreifens entsprechend erfolgen.

In Fig. 11 ist schematisch eine perspektivische Ansicht eines gebundenen Papierstapels 14 dargestellt, wobei an der Oberseite das Deckblatt 142 und an der Unterseite das Bodenblatt 15 angeordnet sind. Durch die schlaufenartige Einrollung der Bindezungen 151 wird der Papierstapel 14 dauerhaft gebunden, wobei die Bindezungen 151 beispielsweise während ihrer Zuführung zu dem Bodenblatt 15 entsprechend bearbeitet werden, so dass beispielsweise mittels einer Druckeinrichtung die Bindeschlaufen 151 bedruckt werden. Darüber hinaus ist es auch möglich, die Bindezungen zu stanzen oder mittels einer Prägeeinrichtung entsprechend mit einer Prägung auf der Außenseite zu versehen.

Entsprechend der zu bindenden Papierstapel ist es im Rahmen der Erfindung möglich, dass die Länge und/oder die Breite und/oder die Dicke der Bindezungen 151 je nach Anforderung gewählt wird bzw. die Länge und/oder die Breite und/oder die Dicke entsprechend eingestellt wird. Darüber hinaus ist es auch möglich, die Farbe der Bindezungen 151 vorzubestimmen, um dem gebundenen Produkt ein gewünschtes farbliches Aussehen zu verleihen.

In Fig. 12 ist im Querschnitt schematisch ein gebundenes Endprodukt dargestellt, wobei durch die erfindungsgemäße Bindung die mit der Klebefläche 154 versehene Bindezunge 151 an der Innenseite des Bodenblatts 15 angeordnet ist, wobei die Bindezunge 151 durch ein Langloch im Bodenblatt 15 geführt wird (vgl. Fig. 10c), so dass nach Aufbringen von Klebeflächen 154 auf gewünschte Bereiche der Bindezungen 151 die freien Enden der Bindezungen 151 in einen Stapel 14 mit einem Deckblatt 142 eingebracht werden und schlaufenförmig ausgebildet sind.

Gemäß der Erfindung werden vorgelochte Flachteile, wie z.B. Papierbögen, gebunden, wobei die Bindeschlaufen im bzw. am Bodenblatt oder am Deckblatt bzw. Außenblatt angeordnet bzw. angeklebt sind. Entsprechend der vorgesehenen Bindeart, z.B. Einfachschlaufe oder Doppelschlaufe, werden die Längen und die Anzahl der Bindezungen am Bodenblatt oder Deckblatt ausgeschnitten und anschließend mittels einer Bindeschlaufenformeinrichtung 22 am zu bindenden Flachteilstapel zu einer Schlaufe geformt und in den Flachteilstapel eingedreht.

Darüber hinaus ist es im Rahmen der Erfindung möglich, dass das Material für das Bodenblatt oder das Deckblatt mit den daran nachträglich angeordneten, einzelnen Bindezungen Inhaltsstoffe aufweist, wodurch nach Ausbildung einer Bindeschlaufe das Blattmaterial einer Strahlungsquelle ausgesetzt wird, um die Flexibilität des Materials zu verringern, wodurch der Zustand der Schlaufe erhalten bleibt und gleichzeitig eine feste Schreibunterlage oder dergleichen erreicht wird.

Durch den Zuschnitt der Bindezungen und das mehr oder weniger Eindrehen zur Bindeschlaufe werden verschiedene Schlaufendurchmesser erzeugt, wodurch mit weniger Zuschnitten von Boden-oder Deckblättern verschiedene Papierlagendicken gebunden werden können. Weiterhin werden die geformten Bindeschlaufen an der Übergabestelle nach 360° mit Klebstoff fixiert, wodurch das durch die Bindeschlaufen gebundene Material bzw. der gebundene Stapel nachträglich nicht aus der Bindeschlaufe entnommen werden kann.

Des Weiteren ist es im Rahmen der Erfindung möglich, dass das verwendete Außenblatt (Bodenblatt oder Deckblatt) insbesondere an den Stellen gerundet ausgebildet ist, die zur Bindeschlaufe geformt werden. Hierdurch wird ein gutes Gleitverhalten durch den Schlaufenformer erreicht.

Darüber hinaus ist es im Rahmen der Erfindung möglich, dass an der Bindevorrichtung ein Magazin für die Bodenblätter bzw. Außenblätter vorgesehen ist, wodurch ein automatisches Arbeitsverfahren an der Bindevorrichtung erreicht wird.

### Bezugszeichenliste

- 10: Bindevorrichtung
- 11: Saugplatte
- 12: Saugriemen
- 13: Führungsplatten
- 14: Stapel
- 15: Bodenblatt
- 16: Leimdüse
- 17: Leimzuführleitung
- 18: Unterdruckanschluss
- 19: Auflagetisch
- 20: Führungsplatte
- 21: Stapelformer
- 22: Bindeschlaufenformeinrichtung
- 23: Führungsschale
- 24: Steuerungshebel
- 30: Fördertisch
- 32: Rolle
- 33: Rolle
- 35: Anschlag
- 40: Spalt
- 50: Mehrfachmagazin
- 51: Magazinschacht
- 60: Entnahmerad
- 61: Leimdüse
- 70: Bobine
- 71: Abzugswalzenpaar
- 72: Druckeinrichtung
- 73: Schneideinrichtung
- 74: Leimauftragseinrichtung
- 80: Bobine
- 121: Vorsprung
- 122: Schwenkarm
- 125: Tragarm
- 140: Papierbogen
- 141: Perforationslöcher
- 142: Deckblatt
- 150: Materialstreifen
- 151: Bindezungen
- 152: Leimspur
- 153: Rillung
- 154: Klebefläche
- 155: Langloch
- 156: Langlochsteg

## Patentansprüche

1. Verfahren zum Binden von aufeinander gestapelten Flachteilen (140), insbesondere Papierbögen (140), wobei die Flachteile (140) mit Perforationen (141) zur Aufnahme von Fingern (151) eines Außenblatts (15) versehen sind, wobei in einem Vorbereitungsschritt an einem, insbesondere fingerfreien, Außenblatt (15) mehrere einzelne Finger (151) angeordnet werden, so dass ein Außenblatt (15) mit mehreren Fingern (151) bereitgestellt wird, und wobei die Finger (151) des Außenblatts (15) in einem vorbestimmten Bereich mit einem Klebemittel versehen sind oder werden, die Finger (151) in die Perforationen (141) der gestapelten Flachteile (140) derart eingebracht werden, dass die Finger (151) spiralförmig gebogen werden oder sind, wobei ein, vorzugsweise klebemittelfreier, Bereich der Finger (151) jeweils mit einem mit Klebemittel versehenen Bereich des jeweiligen Fingers (151) überlappend in Kontakt gebracht wird.

2. Verfahren zum Binden von aufeinander gestapelten Flachteilen (140), insbesondere Papierbögen (140), wobei die Flachteile (140) mit Perforationen (141) zur Aufnahme von Fingern (151) eines Außenblatts (15) versehen sind, wobei in einem Vorbereitungsschritt an einem, insbesondere fingerfreien, Außenblatt (15) mehrere einzelne Finger (151) angeordnet werden, so dass ein Außenblatt (15) mit mehreren Fingern (151) bereitgestellt wird, und wobei die, vorzugsweise klebemittelfreien, Finger (151) des Außenblatts (15) in die Perforationen (141) der gestapelten Flachteile (140) eingebracht werden derart, dass die Finger (151) spiralförmig gebogen werden oder sind, wobei ein Bereich der Finger (151) jeweils mit einem anderen Bereich des Fingers (151) überlappend in Kontakt gebracht wird oder ist, wobei anschließend die überlappenden Kontaktbereiche der Finger (151), vorzugsweise mittels Strahlungsenergie und weiter vorzugsweise mittels Wärrneeintrag, miteinander unlösbar verbunden werden.

3. Verfahren nach Anspruch 1 oder 2, **dadurch gekennzeichnet, dass** die einzelnen Finger (151) mit dem, vorzugsweise fingerfreien, Außenblatt (15), vorzugsweise während des Vorbereitungsschritts, verbunden werden.

4. Verfahren nach einem der Ansprüche 1 bis 3, **dadurch gekennzeichnet, dass** die einzelnen Finger (151) als endliche Fingerabschnitte mit einer vorbestimmten Länge in einem Magazin (50) oder in mehreren Magazinen (51) bereitgestellt werden und nachfolgend aus dem Magazin (50) oder aus den Magazinen (51) dem mit Fingern zu versehenden Außenblatt (15), gleichzeitig oder in einer vorbestimmten Reihenfolge, zugeführt werden.

5. Verfahren nach einem der Ansprüche 1 bis 3, **dadurch gekennzeichnet, dass** die einzelnen Finger (151) als endliche Fingerabschnitte mit einer vorbestimmten Länge von einem oder mehreren endlosen, vorzugsweise aufgewickelten, Fingermaterialstreifen (150) geschnitten werden und nachfolgend die geschnittenen Fingermaterialstreifenabschnitte (151) als Finger (151) dem mit Fingern zu versehenden Außenblatt (15), gleichzeitig oder in einer vorbestimmten Reihenfolge, zugeführt werden.

6. Verfahren nach einem der Ansprüche 1 bis 5, **dadurch gekennzeichnet, dass** vor der Anordnung der Finger (151) an dem Außenblatt (15) die Finger (151) oder der Fingermaterialstreifen (150) mittels wenigstens einer Bearbeitungseinrichtung (61, 72, 73, 74), vorzugsweise Druckeinrichtung und/oder Prägeeinrichtung, bearbeitet werden.

7. Verfahren nach einem der Ansprüche 1 bis 6, **dadurch gekennzeichnet, dass** vor der Anordnung der Finger (151) an dem Auβenblatt (15) die Finger (151) oder der Fingermaterialstreifen (150) mit Leim, insbesondere einem Leimbild, versehen sind oder werden und/oder dass das Außenblatt (15) mit Leim, insbesondere mit einem vorbestimmten Leimbild, versehen ist oder wird.

8. Verfahren nach einem der Ansprüche 1 bis 7, **dadurch gekennzeichnet, dass** zur Anordnung der Finger (151) an dem Außenblatt (15) die einzelnen Finger (151) in jeweilige Perforationen (155) des Außenblatts (15) eingebracht werden, wobei eines der Enden (154) der Finger (151) jeweils mit dem Außenblatt (15) verbunden wird und die jeweiligen anderen Enden der Finger (151) als freie Enden vom Außenblatt (15) abstehen, wobei insbesondere die am Außenblatt (15) angeordneten Finger (151) derart angeordnet werden, dass die Finger (151) jeweils die, vorzugsweise an einem Rand des Außenblatts (15) ausgebildeten, Stege (156) der jeweiligen Perforationen (155) hintergreifen.

9. Verfahren nach einem der Ansprüche 1 bis 8, **dadurch gekennzeichnet, dass** die mit dem Außenblatt (15) verbundenen Enden der Finger (151) nach Binden der aufeinander gestapelten Flachteile (140) innen und den gebundenen Flachteilen (140) zugewandt angeordnet werden oder sind.

10. Vorrichtung (10) zum Binden von aufeinander gestapelten Flachteilen (140), insbesondere Papierbögen (140), mit einem, vorzugsweise metallfreien Bindemittel (151), wobei die Flachteile (140) mit Perforationen (141) versehen sind, **dadurch gekennzeichnet, dass** eine Außenblattzusammenstelleinrichtung vorgesehen ist, so dass mittels der Außenblattzusammenstelleinrichtung an einem, insbesondere fingerfreien, Außenblatt (15) mehrere einzelne Finger (151) angeordnet werden oder anordbar sind, so dass ausgangseitig der Außenblattzusammenstelleinrichtung ein Außenblatt (15) mit mehreren Fingern (151) zum Einbringen in eine Fingereinbringvorrichtung (22, 23) bereitgestellt wird oder ist, eine Fingereinbringvorrichtung (22, 23) zum Einbringen von Fingern (151) eines Außenblatts (15) für die Flachteile (140) vorgesehen ist derart, dass die Finger (151) spiralförmig gebogen oder spiralförmig biegbar sind und ein Bereich der in die Perforationen (141) der Flachteile (140) eingebrachten Finger (151) überlappend mit einem anderen Bereich des jeweiligen Fingers (151) in Kontakt gebracht wird oder ist, und eine Fördereinrichtung (12, 35) für die Förderung des mit Fingern (151) ausgebildeten Außenblatts (15) vorgesehen ist, so dass jeweils ein Außenblatt (15) zu der Fingereinbringeinrichtung (22, 23) förderbar ist, wobei an der Fingereinbringeinrichtung (22, 23) eine Aufnahme (19) für einen zu bindenden Stapel (14) aus Flachteilen (140) vorgesehen ist.

11. Vorrichtung nach Anspruch 10, **dadurch gekennzeichnet, dass** die Außenblattzusammenstelleinrichtung wenigstens ein oder mehrere Magazine (50, 51) für die einzelnen Finger (151) endlicher Länge aufweist und dass eine Fingerüberführungseinrichtung vorgesehen ist, so dass mittels der Fingerüberführungseinrichtung die Finger (151) dem fingerfreien Außenblatt (15) zuführbar sind.

12. Vorrichtung nach Anspruch 10 oder 11, **dadurch gekennzeichnet, dass** die Außenblattzusammenstelleinrichtung wenigstens eine Aufnahmeeinrichtung (80) für wenigstens einen, vorzugsweise endlosen und/oder aufgewickelten, Fingermaterialstreifen (150), und eine Schneideinrichtung (73) zum Schneiden des, vorzugsweise teilweise abgewickelten, Fingermaterialstreifens (150) in Fingermaterialstreifenabschnitte als einzelne Finger (151) endlicher Länge aufweist und dass eine Fingerüberführungseinrichtung vorgesehen ist, so dass mittels der Fingerüberführungseinrichtung die Finger (151) dem fingerfreien Außenblatt (15) zuführbar sind.

13. Vorrichtung nach einem der Ansprüche 10 bis 12, **dadurch gekennzeichnet, dass** die Außenblattzusammenstelleinrichtung wenigstens eine Bearbeitungseinrichtung (71, 72, 73, 74) für den Fingermaterialstreifen, vorzugsweise Druckeinrichtung und/oder Prägeeinrichtung, aufweist, wobei insbesondere die Bearbeitungseinrichtung bezogen auf die Förderrichtung der dem Außenblatt zugeführten Finger vor dem Ort des Zusammenstellens des Außenblatts mit den Fingern angeordnet ist, und/oder dass für die Außenblattzusammenstelleinrichtung eine Leimauftragseinrichtung (61) für die einzelnen Finger oder eine Leimauftragseinrichtung (74) für den, vorzugsweise endlosen, Fingermaterialstreifen (150) und/oder eine Leimauftragseinrichtung für das Außenblatt (15) vorgesehen sind.

14. Gebundene Flachteile, insbesondere Papierbögen (140), wobei ein Außenblatt (15) mehrere, vorzugsweise parallel und/oder nebeneinander angeordnete, Finger (151) aufweist, wobei die Finger (151) eines Außenblatts (15) in Perforationen (141) der gestapelt angeordneten Flachteile (140) angeordnet sind, wobei die Finger (151) spiralförmig gebogen sind und ein Bereich der Finger (151) überlappend mit einem anderen Bereich des jeweiligen Fingers (151) in Kontakt gebracht ist und eine Schlaufe gebildet ist, wobei die Finger (151) im Kontaktbereich der Finger (151) unlösbar miteinander verbunden sind, und wobei die von den gebildeten Schlaufen abgewandten Enden der einzelnen Finger mit einem Außenblatt verbunden sind, insbesondere erhältlich durch Ausführung des Verfahrens nach einem der Ansprüche 1 bis 9, insbesondere unter Verwendung einer Vorrichtung nach einem der Ansprüche 10 bis 13.

15. Gebundene Flachteile nach Anspruch 14, **dadurch gekennzeichnet, dass** die Enden der einzelnen Finger (151) an der Innenseite des Außenblatts angeordnet sind, wobei insbesondere die Finger (151) jeweils die, vorzugsweise an einem Rand des Außenblatts (15) ausgebildeten, Stege (156) der jeweiligen für die am Außenblatt (15) für die Finger (151) vorgesehenen Perforationen (155) hintergreifen und/oder dass die Enden der einzelnen Finger (151) an der Außenseite des Außenblatts (15) angeordnet sind und/oder dass das Außenblatt (15) und die Finger (151) aus verschiedenen, insbesondere nichtmetallischen, Materialien bestehen und/oder unterschiedlich dick und/oder farblich unterschiedlich sind oder dass die Finger (151) aus verschiedenen, insbesondere nichtmetallischen, Materialien bestehen und/oder unterschiedlich dick und/oder unterschiedlich breit und/oder unterschiedlich lang und/oder farblich unterschiedlich sind.

16. Gebundene Flachteile nach Anspruch 14 oder 15, **dadurch gekennzeichnet, dass** die Finger (151), insbesondere im Sichtbereich, eine Prägung und/oder einen Aufdruck aufweisen und/oder die Finger (151), insbesondere im Fügebereich zum Außenblatt (15), mindestens eine Rillung quer zur Längserstreckung der Finger (151) aufweisen.

## Claims

1. A method for the binding of stacked flat parts (140), in particular sheets of paper (140), wherein the flat parts (140) are provided with perforations (141) for the receipt of fingers (151) of an outer sheet (15), wherein in a preparatory step several individual fingers (151) are arranged on an, in particular finger-free, outer sheet (15) so that an outer sheet (15) with several fingers (151) is provided, and wherein the fingers (151) of the outer sheet (15) are or will be provided in a predetermined area with an adhesive, the fingers (151) are inserted into the perforations (141) of the stacked flat parts (140) such that the fingers (151) will be or are bent in a spiral-like manner, wherein a, preferably adhesive-free, area of each finger (151) is brought into overlapping contact with an area of the respective finger (151) provided with adhesive.

2. A method for the binding of stacked flat parts (140), in particular sheets of paper (140), wherein the flat parts (140) are provided with perforations (141) for the receipt of fingers (151) of an outer sheet (15), wherein in a preparatory step several individual fingers (151) are arranged on an, in particular finger-free, outer sheet (15) so that an outer sheet (15) with several fingers (151) is provided, and wherein the, preferably adhesive-free, fingers (151) of the outer sheet (15) are inserted into the perforations (141) of the stacked flat parts (140) such that the fingers (151) will be or are bent in a spiral manner, wherein one area of the fingers (151) will be or is brought into overlapping contact with another area of the finger (151), wherein the overlapping contact areas of the respective fingers (151) are then permanently joined together, preferably by means of radiation energy and further preferably by means of the introduction of heat.

3. The method according to claim 1 or 2, **characterized in that** the individual fingers (151) are connected with the, preferably finger-free, outer sheet (15), preferably during the preparatory step.

4. The method according to one of claims 1 to 3, **characterized in that** the individual fingers (151) are provided as finite finger sections with a predetermined length in one magazine (50) or in several magazines (51) and are subsequently conveyed from the magazine (50) or from the magazines (51) to the outer sheet (15) to be provided with the fingers, simultaneously or in a predetermined sequence.

5. The method according to one of claims 1 to 3, **characterized in that** the individual fingers (151) are cut as finite finger sections with a predetermined length from one or more endless, preferably coiled up, finger material strips (150) and the cut finger material strip sections (151) as fingers (151) are subsequently conveyed to the outer sheet (15) to be provided with the fingers, simultaneously or in a predetermined sequence.

6. The method according to one of claims 1 to 5, **characterized in that** before the arrangement of the fingers (151) on the outer sheet (15) the fingers (151) or the finger materials strip (150) is processed by means of at least one processing device (61, 72, 73, 74), preferably a printing device and/or embossing device.

7. The method according to one of claims 1 to 6, **characterized in that** before the arrangement of the fingers (151) on the outer sheet (15) the fingers (151) or the finger material strip (150) are or will be provided with glue, in particular a glue pattern and/or that the outer sheet (15) is or will be provided with glue, in particular with a predetermined glue pattern.

8. The method according to one of claims 1 to 7, **characterized in that** for the arrangement of the fingers (151) on the outer sheet (15) the individual fingers (151) are inserted into the respective perforations (155) of the outer sheet (15), wherein one of the ends (154) of the fingers (151) is connected with the outer sheet (15) and the respective other ends of the fingers (151) stick out as free ends from the outer sheet (15), wherein in particular the fingers (151) arranged on the outer sheet (15) are arranged such that the each of the fingers (151) engage behind the webs (156) of the respective perforations (155), preferably designed on the edge of the outer sheet.

9. The method according to one of claims 1 to 8, **characterized in that** the ends of the fingers (151) connected with the outer sheet (15) will be or are arranged facing inward and the bound flat parts (140) after the binding of the stacked flat parts (140).

10. Apparatus (10) for the binding of stacked flat parts (140), in particular sheets of paper (140), with a preferably metal-free binding means (151), wherein the flat parts (140) are provided with perforations (141), **characterized in that** an outer sheet assembling device is provided so that several individual fingers (151) will be arranged or are arrangable on an in particular finger-free outer sheet (15) by means of the outer sheet assembling device so that an outer sheet (15) with several fingers (151) will be or is provided for inserting into a finger insertion device (22, 23) on the output side of the outer sheet assembling device, that a finger insertion device (22, 23) for the insertion of fingers (151) of an outer sheet (15) is provided for the flat parts (140) such that the fingers (151) are bent or bendable in a spiral-like manner and an area of the fingers (151) inserted into the perforations (141) of the flat parts (140) will be or is brought into overlapping contact with another area of the respective finger (151) and a conveyor device (12, 35) for the conveyance of the outer sheet (15) designed with fingers (151) is provided so that one outer sheet (15) can be conveyed to the finger insertion device (22, 23), wherein the finger insertion device (22, 23) is provided with a receiver (19) for a stack (14) of flat parts (140) to be bound.

11. The apparatus according to claim 10, **characterized in that** the outer sheet assembling device has at least one or more magazines (50, 51) for the individual fingers (151) of finite length and that a finger transfer device is provided so that the fingers (151) of the finger-free outer sheet (15) are conveyable by means of the finger transfer device.

12. The apparatus according to claim 10 or 11, **characterized in that** the outer sheet assembling device has at least one receiving device (80) for at least one, preferably endless and/or coiled up, finger material strip (150) and one cutting device (73) for cutting the, preferably partially coiled up, finger material strip (150) into finger material strip sections as individual fingers (151) of finite length and **in that** a finger transfer device is provided so that the fingers (151) can be conveyed to the finger-free outer sheet (15) by means of the finger transfer device.

13. The apparatus according to one of claims 10 to 12, **characterized in that** the outer sheet assembling device has at least one processing device (71, 72, 73, 74) for the finger material strip, preferably a printing device and/or an embossing device, wherein in particular the processing device relating to the conveying direction of the fingers conveyed to the outer sheet is arranged in front of the location of the combination of the outer sheets with the fingers, and/or that for the outer sheet assembling device a glue application device (61) for the individual fingers or a glue application device (74) for the, preferably endless, finger material strip (150) and/or a glue application device for the outer sheet (15) are provided.

14. Bound flat parts, in particular sheets of paper (140), wherein one outer sheet (15) has several fingers (151), preferably arranged parallel and/or next to each other, wherein the fingers (151) of an outer sheet (15) are arranged in perforations (141) of the stacked flat parts (140), wherein the fingers (151) are bent in a spiral-like manner and one area of the fingers (151) is brought into overlapping contact with another area of the respective finger (151) and a loop is formed, wherein the fingers (151) are unreleasably joined together in the contact area of the fingers (151), and wherein the ends of the individual fingers facing away from the formed loops are connected with an outer sheet, which can be obtained in particular through the execution of the method according to one of claims 1 to 9, in particular using an apparatus described according to one of claims 10 to 13.

15. Bound flat parts according to claim 14, **characterized in that** the ends of the individual fingers (151) are arranged on the inside of the outer sheet, wherein in particular the fingers (151) engage behind each of the webs (156), preferably designed on an edge of the outer sheet (15) of the respective perforations (155) provided on the outer sheet (15) for the fingers (151) and/or that the ends of the individual fingers (151) are arranged on the outside of the outer sheet (15) and/or that the outer sheet (15) and the fingers (151) are made of different, in particular non-metallic, materials and/or have different thicknesses and/or have different colors or that the fingers (151) are made of different, in particular non-metallic, materials and/or have different thicknesses and/or different widths and/or different lengths and/or different colors.

16. Bound flat parts according to claim 14 or 15, **characterized in that** the fingers (151), in particular in the visible area, have an embossing and/or an imprint and/or the fingers (151), in particular in the joining area with the outer sheet (15), have at least one creasing diagonal to the longitudinal extension of the fingers (151).

## Revendications

1. Procédé pour la reliure d'éléments plats empilés (140), en particulier des feuilles de papier (140), dans lequel les éléments plats (140) sont pourvus de perforations (141) pour recevoir des doigts (151) d'une feuille extérieure (15), dans lequel, lors d'une étape de préparation, plusieurs doigts (151) individuels sont disposés sur une feuille extérieure (15), en particulier dépourvue de doigts, de façon à mettre à disposition une feuille extérieure (15) dotée de plusieurs doigts (151), et dans lequel les doigts (151) de la feuille extérieure (15) sont ou seront pourvus d'un adhésif dans une région prédéterminée, les doigts (151) sont insérés dans les perforations (141) des éléments plats empilés (140) de telle sorte que les doigts (151) sont ou seront recourbés en spirale, une région préférablement sans adhésif de chaque doigt (151) étant amenée en contact par chevauchement avec une région du doigt respectif (151) qui est pourvue d'un adhésif.

2. Procédé pour la reliure d'éléments plats empilés (140), en particulier des feuilles de papier (140), dans lequel les éléments plats (140) sont pourvus de perforations (141) pour recevoir des doigts (151) d'une feuille extérieure (15), dans lequel, lors d'une étape de préparation, plusieurs doigts (151) individuels sont disposés sur une feuille extérieure (15), en particulier dépourvue de doigts, de façon à mettre à disposition une feuille extérieure (15) dotée de plusieurs doigts (151), et dans lequel les doigts (151) préférablement dépourvus d'adhésif de la feuille extérieure (15) sont insérés dans les perforations (141) des éléments plats empilés (140) de telle sorte que les doigts (151) sont ou seront recourbés en spirale, une région des doigts (151) étant amenée en contact par chevauchement avec une autre région du doigt (151), les régions de contact par chevauchement des doigts respectifs (151) étant ensuite réunies de manière non détachable entre elles, de préférence au moyen d'une énergie de rayonnement et plus préférablement par un apport de chaleur.

3. Procédé selon la revendication 1 ou 2, **caractérisé en ce que** les différents doigts (151) sont reliés à la feuille extérieure (15), préférablement dépourvue de doigts, de préférence pendant l'étape de préparation.

4. Procédé selon l'une des revendications 1 à 3, **caractérisé en ce que** les différents doigts (151) sont mises à disposition en tant que parties de doigts finies ayant une longueur prédéterminée dans un magasin (50) ou dans plusieurs magasins (51) et sont ensuite acheminés, simultanément ou dans un ordre prédéterminé, du magasin (50) ou des magasins (51) à la feuille extérieure (15) devant être pourvue de doigts.

5. Procédé selon l'une des revendications 1 à 3, **caractérisé en ce que** les différents doigts (151) sont découpés en tant que parties de doigts finies ayant une longueur prédéterminée à partir d'une ou plusieurs bandes sans fin de matériau de doigts (150), de préférence enroulées, et qu'ensuite les portions (151) de bandes de matériau de doigts découpées sont acheminées en tant que doigts (151), simultanément ou dans un ordre prédéterminé, à la feuille extérieure (15) devant être pourvue de doigts.

6. Procédé selon l'une des revendications 1 à 5, **caractérisé en ce qu'**avant la mise en place des doigts (151) sur la feuille extérieure (15), les doigts (151) ou la bande de matériau de doigts (150) sont traités au moyen d'au moins un dispositif de traitement (61, 72, 73, 74), de préférence un dispositif d'impression et/ou un dispositif d'estampage.

7. Procédé selon l'une des revendications 1 à 6, **caractérisé en ce qu'**avant la mise en place des doigts (151) sur la feuille extérieure (15), les doigts (151) ou la bande de matériau de doigts (150) sont ou seront pourvus de colle, en particulier un motif de colle et/ou **en ce que** la feuille extérieure (15) est ou sera pourvue de colle, en particulier un motif de colle prédéterminé.

8. Procédé selon l'une des revendications 1 à 7, **caractérisé en ce que**, pour la mise en place des doigts (151) sur la feuille extérieure (15), les différents doigts (151) sont insérés dans des perforations (155) respectives de la feuille extérieure (15), l'une des extrémités (154) des doigts (151) étant respectivement reliée à la feuille extérieure (15) et les autres extrémités respectives des doigts (151) font saillie de la feuille extérieure (15) en tant qu'extrémités libres, les doigts (151) disposés sur la feuille extérieure (15), étant, en particulier, placés de façon à venir en prise derrière les nervures (156) des perforations (155) respectives, formées préférablement sur un bord de la feuille extérieure (15).

9. Procédé selon l'une des revendications 1 à 8, **caractérisé en ce que** les extrémités des doigts (151) reliées à la feuille extérieure (15) sont ou seront disposées, après reliure des éléments plats empilés, à l'intérieur et en regard des éléments plats reliés.

10. Appareil (10) pour la reliure d'éléments plats empilés (140), en particulier des feuilles de papier (140), comprenant des moyens de reliure (151) préférablement exempts de métal, les éléments plats (140) étant pourvus de perforations (141), **caractérisé en ce qu'**il est prévu un dispositif d'assemblage de feuilles extérieures de sorte que plusieurs doigts (151) individuels sont disposés ou aptes à être disposés sur une feuille extérieure (15), en particulier dépourvue de doigts, au moyen du dispositif d'assemblage de feuilles extérieures de façon à fournir, à la sortie du dispositif d'assemblage de feuilles extérieures, une feuille extérieure (15) pourvue de plusieurs doigts (151) pour insertion dans un dispositif d'insertion de doigts (22, 23), **en ce qu'**est prévu un dispositif d'insertion de doigts (22, 23) pour l'insertion de doigts (151) d'une feuille extérieure (15) pour les éléments plats (140), de manière telle que les doigts (151) sont recourbés en spirale ou aptes à être recourbés en spirale et qu'une région des doigts (151) insérés dans les perforations (141) des éléments plats (140) est en contact ou est amenée en contact par chevauchement avec une autre région du doigt (151) respectif, et **en ce qu'**est prévu un dispositif de transport (12, 35) pour le transport de la feuille extérieure (15) réalisée avec des doigts (151), de telle sorte qu'une feuille extérieure (15) peut être respectivement transportée vers le dispositif d'insertion de doigts (22, 23), le dispositif d'insertion de doigts (22, 23) étant pourvu d'un réceptacle (19) pour une pile (14) d'éléments plats (140) à relier.

11. Appareil selon la revendication 10, **caractérisé en ce que** le dispositif d'assemblage de feuilles extérieures présente au moins un ou plusieurs magasins (50, 51) pour les différents doigts (151) de longueur finie et **en ce qu'**est prévu un dispositif de transfert de doigts au moyen duquel les doigts (151) peuvent être acheminés à la feuille extérieure (15) dépourvue de doigts.

12. Appareil selon la revendication 10 ou 11, **caractérisé en ce que** le dispositif d'assemblage de feuille extérieure présente au moins un dispositif de réception (80) pour au moins une bande de matériau de doigts (150), de préférence sans fin et/ou enroulée, et un dispositif de coupe (73) destiné à découper la bande de matériau de doigts (150), de préférence partiellement déroulée, en portions de bandes de matériau de doigts sous forme de doigts (151) individuels de longueur finie et **en ce qu'**est prévu un dispositif de transfert de doigts au moyen duquel les doigts (151) peuvent être acheminés à la feuille extérieure (15) dépourvue de doigts.

13. Appareil selon l'une des revendications 10 à 12, **caractérisé en ce que** le dispositif d'assemblage de feuilles extérieures présente au moins un dispositif de traitement (71, 72, 73, 74) pour les bandes de matériau de doigts, de préférence dispositif d'impression et/ou dispositif d'estampage, le dispositif de traitement, en particulier, étant disposé, par rapport à la direction de transport des doigts (151) acheminés à la feuille extérieure (15), en amont de l'endroit d'assemblage de la feuille extérieure pourvue des doigts, et/ou **en ce que**, pour le dispositif d'assemblage de feuilles extérieures sont prévus un dispositif d'application de colle (61) pour les différents doigts ou un dispositif d'application de colle (74) pour la bande de matériau de doigts (150), de préférence sans fin, et/ou un dispositif d'application de colle pour la feuille extérieure (15).

14. Eléments plats reliés, en particulier des feuilles de papier (140), une feuille extérieure (15) présentant plusieurs doigts (151), disposés de préférence parallèlement et/ou les uns à côté des autres, les doigts (151) d'une feuille extérieure (15) étant placés dans des perforations (141) des éléments plats empilés (140), les doigts (151) étant recourbés en spirale et une région des doigts (151) étant amenée en contact par chevauchement avec une autre région du doigt respectif (151), les doigts (151) étant réunis d'une manière non détachable dans la région de contact des doigts (151), et les extrémités des différents doigts, opposées aux boucles formées, étant reliées à une feuille extérieure, ceci pouvant être obtenu par la réalisation du procédé selon l'une des revendications 1 à 9, en particulier à l'aide d'un appareil selon l'une des revendication 10 à 13.

15. Eléments plats reliés selon la revendication 14, **caractérisés en ce que** les extrémités des différents doigts (151) sont disposées sur la face intérieure de la feuille extérieure, les doigts (151), en particulier, venant en prise respectivement derrière les nervures (156), formées préférablement sur un bord de la feuille extérieure (15), des perforations (155) respectives prévues pour les doigts sur la feuille extérieure (15) et/ou **en ce que** les extrémités des différents doigts (151) sont disposées sur la face extérieure de la feuille extérieure (15) et/ou **en ce que** la feuille extérieure (15) et les doigts (151) sont constitués de différents matériaux, en particulier non métalliques et/ou présentent des épaisseurs différentes et/ou des couleurs différentes, ou **en ce que** les doigts sont constitués de différents matériaux, en particulier non métalliques et/ou présentent des épaisseurs différentes et/ou des largeurs différentes et/ou longueurs différentes et/ou couleurs différentes.

16. Eléments plats reliés selon la revendication 14 ou 15, **caractérisés en ce que** les doigts (151) présentent, dans la zone visible, un estampage et/ou un élément imprimé et/ou les doigts (151), en particulier dans la zone d'assemblage avec la feuille extérieure (15), présentent au moins un rainurage transversalement à l'étendue longitudinale des doigts (151).
